# FASCICULE DE BREVET EUROPEEN

(11) **EP 0 731 853 B1**
(45) Date de publication et mention de la délivrance du brevet: **11.08.1999**
(21) Numéro de dépôt: 95932579.6
(22) Date de dépôt: 27.09.1995
(51) Int. Cl.: C23C 2/26

(54) **DISPOSITIF DE REFROIDISSEMENT ACCELERE D'UN SUBSTRAT CONTINU EN DEFILEMENT RAPIDE DANS UN PLAN VERTICAL**
Vorrichtung zur beschleunigten Kühlung eines kontinuierlich schnell fortbewegten Materials in vertikaler Richtung
DEVICE FOR THE ACCELERATED COOLING OF A FAST-MOVING CONTINUOUS SUBSTRATE IN A VERTICAL PLANE

(30) Priorité: 26.10.1994 BE 9400973
(43) Date de publication de la demande: 18.09.1996
(73) Titulaire: CENTRE DE RECHERCHES METALLURGIQUES, B-1040 Bruxelles (BE)
(72) Inventeur: DORMAL, Benoît, B-4130 Tilff (BE); SIMON, Pierre, B-4053 Embourg (BE); WILMOTTE, Stéphan, B-4050 Chaudfontaine (BE)
(74) Mandataire: Van Malderen, Joelle
(86) Numéro de dépôt international: BE9500089
(87) Numéro de publication internationale: WO9613619

(56) Documents cités:
- EP-A- 0 395 759
- AU-A- 568 185
- FR-A- 2 130 324
- US-A- 3 428 023
- US-A- 3 853 306
- PATENT ABSTRACTS OF JAPAN vol. 5 no. 152 (C-073) ,25 Septembre 1981 & JP,A,56 084456 (NIPPON STEEL CORP) 9 Juillet 1981,
- PATENT ABSTRACTS OF JAPAN vol. 5 no. 148 (C-72) [820] ,18 Septembre 1981 & JP,A,56 081633 (SHIN NIPPON SEITETSU) 3 Juillet 1981,
- PATENT ABSTRACTS OF JAPAN vol. 6 no. 143 (C-117) [1021] ,3 Août 1982 & JP,A,57 067135 (SHIN NIPPON SEITETSU) 23 Avril 1982,
- PATENT ABSTRACTS OF JAPAN vol. 7 no. 151 (C-174) [1296] ,2 Juillet 1983 & JP,A,58 061235 (SHIN NIPPON SEITETSU) 12 Avril 1983,
- PATENT ABSTRACTS OF JAPAN vol. 8 no. 168 (C-236) ,7 Octobre 1982 & JP,A,59 067323 (SHIN NIPPON SEITETSU) 17 Avril 1984,

## Description

La présente invention a trait à un dispositif de refroidissement accéléré d'un substrat continu en défilement rapide dans un plan vertical, plus particulièrement une bande métallique revêtue, par exemple une tôle galvanisée à chaud.

Le dispositif de refroidissement, objet de la présente invention, sera décrit intentionnellement et en vue d'en faciliter la compréhension dans le cadre de son utilisation lors du refroidissement, après traitement thermique de galvannealing, d'une bande d'acier galvanisée, mais cette description ne préjuge en rien que le dispositif de l'invention ne puisse être d'application dans d'autres circonstances requérant des conditions de refroidissement similaires.

Le traitement thermique appelé "galvannealing" consiste à soumettre une tôle d'acier galvanisée à chaud successivement à un chauffage, un maintien à température puis un refroidissement.

Ce traitement vise à assurer la diffusion du fer de la tôle à travers la couche de revêtement, généralement en zinc ou alliage de zinc, afin d'obtenir des teneurs en fer comprises entre 7 % et 13 % dans la couche de revêtement précitée. Cette opération de traitement thermique a pour effet d'obtenir un revêtement présentant une meilleure emboutissabilité et soudabilité.

L'opération classique de galvannealing est effectuée dans une installation où la tôle décrit au moins deux passes verticales à savoir une passe ascendante et une passe descendante.

De manière schématique, on dira que la tôle quitte verticalement le bain de galvanisation pour amorcer sa phase ascendante et entre, directement après le dispositif d'essorage constitué par des couteaux d'air, dans un four de chauffage qui porte la tôle à une température comprise entre 460°C et 600°C; la tôle circule ensuite dans un four de maintien à température. Au-dessus de ce four est situé au moins un dispositif de refroidissement destiné à assurer la solidification du revêtement de la tôle, de manière à ne pas endommager ce revêtement sur les rouleaux de renvoi terminant la phase ascendante et guidant la tôle vers la phase descendante.

Il s'est avéré que la qualité du revêtement obtenu, après l'opération de galvannealing, est directement en relation avec la diffusion du fer dans la couche de zinc ou d'alliage de zinc et que celle-ci est favorablement influencée par une durée de maintien à température suffisamment longue, par exemple supérieure à 10 secondes.

Or, la longueur de la phase ascendante est limitée par des problèmes de construction mécanique et de contrôle des vibrations produites dans la tôle au niveau des couteaux d'air.

Pour utiliser au mieux la longueur d'installation dont on dispose pour effectuer les opérations de chauffage, maintien et refroidissement avant passage sur les rouleaux de renvoi sis au-dessus de la phase ascendante, le demandeur a mis au point un procédé dans lequel on augmente tant la puissance de chauffage que les flux de refroidissement afin de limiter l'espace nécessaire à ces deux opérations et préserver de la sorte une longueur suffisante pour obtenir un temps de passage dans le four de maintien à température le plus grand possible en vue d'obtenir des conditions optimales de diffusion du fer dans la couche de revêtement; le cycle ainsi réalisé se rapproche du cycle idéal dit "carré".

On connaît déjà, notamment par la publication EP-A-0 395 759, un dispositif à double jet pour produire une bande d'acier revêtu de zinc par immersion, présentant un fleurage minimum, qui comprend une enceinte équipée de gicleurs à brouillard eau/air et présentant un orifice d'entrée et un orifice de sortie pour la bande d'acier.

Le brevet US-A-3.428.023 décrit par ailleurs un dispositif pour déposer un revêtement de zinc sur une bande d'acier en mouvement, et pour refroidir et solidifier ce revêtement au moyen de jets d'eau pulvérisée.

La présente invention a pour objet un dispositif de refroidissement accéléré de faible longueur, particulièrement apte à être mis en oeuvre pour assurer un refroidissement rapide au moyen de gicleurs à brouillard eau/air d'un substrat revêtu après sortie de ce dernier hors d'un four de maintien à température et avant passage sur des rouleaux de renvoi, notamment dans le cadre du traitement de galvannealing.

Conformément à la présente invention, un dispositif de refroidissement accéléré d'un substrat continu en défilement rapide dans un plan vertical, formé par une enceinte close comportant un orifice inférieur d'entrée et un orifice supérieur de sortie pour le passage dudit substrat, dans lequel ladite enceinte comprend une zone de refroidissement, dite principale, dotée de moyens d'introduction du fluide de refroidissement sous la forme de rideaux de brouillard eau-air de part et d'autre dudit substrat, une zone de refroidissement, dite secondaire, dotée de moyens favorisant le contact entre le fluide de refroidissement et le substrat, et une zone d'extraction du fluide de refroidissement, et dans lequel lesdits orifices d'entrée et de sortie sont dotés de moyens de retenue du fluide de refroidissement à l'intérieur de l'enceinte, est caractérisé en ce que lesdits rideaux de brouillard sont disposés dans l'espace en formant un angle compris entre 30° et 60° par rapport au sens de mouvement dudit substrat, et en ce que lesdits moyens de retenue du fluide de refroidissement sont constitués par des jets d'air comprimé disposés de part et d'autre dudit substrat et dirigés vers celui-ci, pour empêcher toute sortie de fluide de refroidissement hors de ladite enceinte.

Suivant une réalisation préférentielle du dispositif de refroidissement, ledit angle est compris entre 35° et 40°.

Suivant une autre modalité de réalisation préférentielle du dispositif de refroidissement de l'invention, les moyens pour former un ou plusieurs rideaux de brouillard comprennent des rampes de projection de brouillard, et lesdites rampes de projection sont constituées par deux tubes dont les axes longitudinaux sont parallèles au plan dudit substrat, l'un des deux tubes englobant l'autre et l'un des tubes étant alimenté en eau tandis que l'autre est alimenté en air, ainsi que par des gicleurs alimentés en eau et en air par les deux tubes précités de manière à former lesdits rideaux de brouillard.

Suivant une autre réalisation préférentielle du dispositif, objet de l'invention, celui-ci comporte des moyens d'aspiration et d'évacuation du fluide de refroidissement hors de l'enceinte close dudit dispositif de refroidissement et préférentiellement lesdits moyens sont situés près de l'extrémité supérieure du dispositif précité.

Suivant encore une autre modalité de réalisation préférentielle du dispositif de l'invention, les moyens d'évacuation précités comprennent des hottes d'aspiration du brouillard utilisé comme fluide de refroidissement.

La modalité précédente apporte une solution très efficace aux problèmes techniques posés respectivement, d'une part par la chute d'eau dans le bain de zinc fondu et d'autre part par l'entraînement de fluide de refroidissement hors de l'enceinte et sa mise en contact avec les rouleaux de renvoi supérieurs.

La description qui suit a trait à une réalisation particulière et sera explicitée en faisant référence aux dessins annexés, dans lesquels
- la figure 1: illustre le principe du traitement thermique de galvannealing;
- la figure 2: représente une vue globale du dispositif de refroidissement de l'invention.

Les figures précitées constituent des représentations schématiques dans lesquelles on n'a reproduit que les éléments nécessaires à la bonne compréhension de l'invention.

La figure 1 montre que le substrat 1 passe dans le bain 2 de zinc ou alliage de zinc contenu dans la cuve 3 de galvanisation, quitte cette dernière verticalement après renvoi autour du rouleau 4, passe par un système de guidage à rouleaux 5, subit un essorage au niveau du dispositif d'essorage 6, constitué par des couteaux d'air ayant pour objet de régler l'épaisseur de la couche de revêtement sur le substrat. Ce dernier commence alors une trajectoire ascendante verticale jusqu'au deuxième rouleau de renvoi 7, poursuit une trajectoire horizontale jusqu'au troisième rouleau de renvoi 8, puis redescend en une trajectoire verticale vers une opération ultérieure.

Au cours de la trajectoire ascendante entre les rouleaux 4 et 7, le substrat passe dans un court dispositif de chauffage rapide 9, puis un court dispositif 10 d'égalisation de la température, un dispositif beaucoup plus long 11 de maintien à température et enfin dans un court dispositif 12 de refroidissement rapide équipé de rampes à brouillard eau/air.

La figure 2 illustre une modalité de réalisation préférentielle du dispositif 12 de refroidissement rapide d'un substrat revêtu.

On distingue sur cette figure 2, l'enceinte close 13 englobant le dispositif de refroidissement rapide, le substrat à refroidir 1, l'entrée 14 dotée de barrages 141 d'air comprimé empêchant le fluide de refroidissement de descendre vers le bain de galvanisation, la sortie 15 dotée de barrages 151 à air comprimé empêchant la sortie du fluide de refroidissement vers les rouleaux de renvoi supérieurs, les rampes 16 de projection de brouillard eau/air, ainsi que les dispositifs 161, tels que des déflecteurs, destinés à favoriser le contact entre le substrat et le brouillard et enfin les hottes 17 d'extraction du brouillard hors de l'enceinte définissant le dispositif de refroidissement.

Il va de soi que la description ci-dessus est volontairement limitée à un domaine particulier tel que le galvannealing, mais il n'en reste pas moins vrai que la présente demande de brevet vise à couvrir toute mise en oeuvre du dispositif de refroidissement revendiqué et ce indépendamment de modalités d'application, comme par exemple la nature du fluide de refroidissement utilisé.

## Revendications

1. Dispositif de refroidissement accéléré d'un substrat continu en défilement rapide dans un plan vertical, formé par une enceinte close comportant un orifice inférieur d'entrée et un orifice supérieur de sortie pour le passage dudit substrat, dans lequel ladite enceinte comprend une zone de refroidissement, dite principale, dotée de moyens d'introduction du fluide de refroidissement sous la forme de rideaux de brouillard eau-air de part et d'autre dudit substrat, une zone de refroidissement, dite secondaire, dotée de moyens favorisant le contact entre le fluide de refroidissement et le substrat, et une zone d'extraction du fluide de refroidissement, et dans lequel lesdits orifices d'entrée et de sortie sont dotés de moyens de retenue du fluide de refroidissement à l'intérieur de l'enceinte, caractérisé en ce que lesdits rideaux de brouillard sont disposés dans l'espace en formant un angle compris entre 30° et 60° par rapport au sens de mouvement dudit substrat, et en ce que lesdits moyens de retenue du fluide de refroidissement sont constitués par des jets d'air comprimé disposés de part et d'autre dudit substrat et dirigés vers celui-ci, pour empêcher toute sortie de fluide de refroidissement hors de ladite enceinte.

2. Dispositif de refroidissement suivant la revendication 1, caractérisé en ce que ledit angle est compris entre 35° et 40°.

3. Dispositif de refroidissement suivant la revendication 1 ou 2, caractérisé en ce que les moyens pour former un ou plusieurs rideaux de brouillard comprennent des rampes de projection de brouillard et en ce que lesdites rampes de projection sont constituées par deux tubes dont les axes longitudinaux sont parallèles au plan dudit substrat, l'un des deux tubes englobant l'autre et l'un des tubes étant alimenté en eau tandis que l'autre est alimenté en air, ainsi que par des gicleurs alimentés en eau et en air par les deux tubes précités de manière à former lesdits rideaux de brouillard.

## Claims

1. Accelerated cooling device for a continuous quick-running substrate in a vertical plane, formed with a closed enclosure comprising a lower inlet orifice and an upper outlet orifice for the passage of said substrate, wherein said enclosure comprises a so-called primary cooling zone provided with cooling fluid introducing means as water-air mist curtains on either side of said substrate, a so-called secundary cooling zone provided with means favoring a contact between the cooling fluid and the substrate, and a cooling fluid extracting zone, and wherein said inlet and outlet orifices are provided with cooling fluid retaining means inside the enclosure, characterized in that said mist curtains are spatially arranged by forming an angle comprised between 30° and 60° with respect to the movement direction of said substrate, and in that said cooling fluid retaining means are formed by pressurized air jets arranged on either side of said substrate and oriented towards it, to prevent any output of cooling fluid out of said enclosure.

2. Cooling device according to claim 1, characterized in that said angle is comprised between 35° and 40°.

3. Cooling device according to claim 1 or 2, characterized in that the means to form one or more mist curtains comprise mist-projecting ramps and in that said projecting ramps are formed by two tubes the longitudinal axes of which are parallel to the plane of said substrate, one of the two tubes enclosing the other one and one of the tubes being fed with water, whereas the other one is fed with air, as well as by nozzles fed with water and air by both above-mentioned tubes so as to form, said mist curtains.

## Patentansprüche

1. Abkühlvorrichtung zum beschleunigten Abkühlen eines kontinuierlichen Substrats, das in einer vertikalen Ebene schnell vorbeiläuft, gebildet von einer geschlossenen Umhüllung, die eine untere Eingangsdüse und eine obere Ausgangsdüse für den Durchlauf des Substrats umfaßt, wobei die Umhüllung eine sogenannte hauptsächliche Kühlzone, die mit Mitteln zum Einleiten des Kühlfluids in Form von Wasser-Luft-Nebelvorhängen beiderseits des Substrats versehen ist, eine sogenannte sekundäre Kühlzone, die mit Mitteln versehen ist, die den Kontakt zwischen dem Kühlfluid und dem Substrat begünstigen, und eine Zone zum Abführen des Kühlfluids aufweist, und wobei die Eingangsdüse und die Ausgangsdüse mit Mitteln zum Zurückhalten des Kühlfluids innerhalb der Umhüllung versehen sind, dadurch gekennzeichnet, daß die Nebelvorhänge räumlich angeordnet sind, wobei sie einen Winkel zwischen 30° und 60° bezüglich der Bewegungsrichtung des Substrats bilden, und daß die Mittel zum Zurückhalten des Kühlfluids aus Druckluftstrahlen bestehen, die beiderseits des Substrats angeordnet sind und zu dem Substrat hin gerichtet sind, um jegliches Ausströmen von Kühlfluid aus der Umhüllung zu vermeiden.

2. Abkühlvorrichtung gemäß Anspruch 1, dadurch gekennzeichnet, daß der Winkel zwischen 35° und 40° liegt.

3. Abkühlvorrichtung gemäß Anspruch 1 oder 2, dadurch gekennzeichnet, daß die Mittel zum Bilden eines oder mehrerer Nebelvorhänge Nebelwurframpen aufweisen, und daß die Wurframpen gebildet werden von zwei Rohren, deren Längsachsen parallel zu dem Substrat sind, wobei das eine der zwei Rohre das andere umschließt, und dem einen der Rohre Wasser zugeführt wird, während dem anderen Luft zugeführt wird, sowie von Düsen, denen über die zwei vorerwähnten Rohre Wasser und Luft zugeführt wird, so daß die Nebelvorhänge gebildet werden.
